# EUROPÄISCHE PATENTSCHRIFT

(11) **EP 1 212 969 B1**
(45) Veröffentlichungstag und Bekanntmachung des Hinweises auf die Patenterteilung: **11.04.2007**
(21) Anmeldenummer: 01127610.2
(22) Anmeldetag: 20.11.2001
(51) Int. Cl.: A47K 3/30, E06B 3/58

(54) **Dusch- oder Badewannenabtrennung**
Shower or bath partition
Séparation de douche ou de baignoire

(30) Priorität: 07.12.2000 DE 10061183
(43) Veröffentlichungstag der Anmeldung: 12.06.2002
(73) Patentinhaber: A & S Bäder GmbH & Co., 71735 Eberdingen-Hochdorf (DE)
(72) Erfinder: Preissing, Rolf, 71735 Eberdingen-Nussdorf (DE); Preissing, Dieter, 73262 Reichenbach (DE)
(74) Vertreter: Jeck, Anton

(56) Entgegenhaltungen:
- WO-A-95/19131
- FR-A- 2 497 545
- US-A- 3 254 461
- US-A- 5 205 099

## Beschreibung

Die Erfindung betrifft eine Dusch- oder Badewannenabtrennung gemäß dem Oberbegriff des Anspruchs 1.

Eine derartige Dusch- oder Badewannenabtrennung ist durch die WO-A1-95/19131 bekannt. Dort wird in der Profilnut die Trennwand mittels zweier Klemmleisten gehalten, von denen die eine fest mit dem Abdeckprofil verbindbar ist und die andere zur Festlegung der Trennwand eingesetzt wird. Die Klemmleisten haben Klemmlippen.

Ferner ist durch die WO-A1-00/24303 eine ähnliche Dusch- oder Badewannenabtrennung bekannt, bei der die Trennwand jedoch durch in die Schiene einfügbare Dichtleisten mit Köpfen aus Dichtmaterial oder durch Kederdichtungen festlegbar ist.

Ein Nachteil dieser bekannten Dusch- oder Badewannenabtrennungen besteht darin, dass trotz der Klemmlippen bzw. Dichtleisten kein fester Halt der Trennwand in der Schiene erzielt wird, so dass durch Luftzug klappernde Geräusche entstehen können.

Die Aufgabe der Erfindung besteht daher darin, eine Dusch- oder Badewannenabtrennung der im Oberbegriff des Anspruchs 1 genannten Art zu schaffen, bei der der Trennwand in der Schiene ein fester Halt gegeben wird und gleichzeitig die Klemmstelle in einfacher Weise gegen Spritzwasser geschützt ist.

Diese Aufgabe wird mit den Merkmalen des Anspruchs 1 gelöst.

Weitere vorteilhafte Merkmale sind in den Unteransprüchen niedergelegt.

Eine weitere, einfache Ausbildung der Erfindung ist so getroffen, dass das Keilstück eine Bohrung aufweist und mittels einer durch diese Bohrung gesteckten Schraube in einer Gewindebohrung der Schiene an dieser befestigbar ist.

Gemäß einer weiteren Ausbildung der Erfindung ist die Schiene außerhalb des Bereichs des Keilstücks durch eine Deckschicht der Raumwand, insbesondere Fliesenschicht, und lediglich im Bereich des Keilstücks durch die Abdeckkappe abgedeckt. Dadurch wird Abdeckkappenmaterial eingespart.

Eine weitere, einfache Ausbildung der Erfindung ist so getroffen, dass die Abdeckkappe im Querschnitt T-förmig ausgebildet ist und einen gezahnten Steg aufweist und dass die Haltenut der Schiene gezahnt ist und den Steg formschlüssig aufnimmt.

Gemäß einer weiteren, zweckmäßigen Ausbildung der Erfindung weist das Dach der Abdeckkappe einen abgewinkelten, an der Trennwand anliegenden Rand auf.

Gemäß einer weiteren, zweckmäßigen Ausbildung der Erfindung sind die verbleibenden Fugen zwischen Trennwand und Deckschicht durch Dichtungsmaterial, insbesondere Silikonkitt, abgedichtet.

Die Erfindung wird nun anhand eines Ausführungsbeispiels näher erläutert. Es zeigen:
- Fig. 1: eine Draufsicht auf einen Ausschnitt einer verfliesten, eine Nut und eine U-förmige Schiene aufweisenden Raumwand, auf eine teilweise durchbrochene Abdeckkappe, auf ein durch den Durchbruch sichtbares Keilstück und auf einen Ausschnitt einer Trennwand,
- Fig. 2: einen Schnitt längs der Linie II-II in Fig. 1 und
- Fig. 3: einen Schnitt längs der Linie III-III in Fig. 1.

In den Figuren ist ein Ausschnitt einer vertikalen Raumwand 1 gezeigt, die nacheinander aus einer Grundschicht bzw. einem Mauerwerk 2, einer Putzschicht 3, einer Haftschicht 4 und einer Fliesenschicht 5 besteht. In der Raumwand 1 ist eine nutförmige Vertiefung in Form einer vertikalen Nut 6 mit rechteckigem Querschnitt vorgesehen, deren Boden bis zur Grundschicht 2 reicht. In dieser Nut 6 ist eine im Wesentlichen U-förmige Schiene 7 mittels Schrauben, wie der Schraube 8, befestigt. In der Nähe des einen Schenkels 9 der Schiene 7 ist eine vertikale Trennwand 10, insbesondere Glaswand, einer Dusch- oder Badewannenabtrennung eingeschoben. Diese Trennwand kann mehr oder weniger tief in der Schiene 7 angeordnet sein, so dass eine große Breitentoleranz der Trennwand zugelassen werden kann.

Der andere Schenkel 11 der Schiene 7 weist eine schräge Innenfläche 12 und eine vertikal verlaufende, gezahnte Haltenut 13 auf. Am Boden der Schiene 7 ist eine Gewindebohrung 14 vorgesehen. Es können mehrere solcher Gewindebohrungen auf die Länge der Schiene 7 verteilt vorgesehen sein.

Zwischen der schrägen Innenfläche 12 und der Trennwand 10 ist ein quaderförmiges Keilstück 15 eingeschoben, das mit einer geraden Seitenfläche 16 an der Trennwand 10 und mit einer der Seitenfläche 16 gegenüberliegenden, schrägen Seitenfläche 17 an der Innenfläche 12 anliegt. Die Innenfläche 12 und die schräge Seitenfläche 17 sind aneinander angepasst. Das Keilstück 15 ist ferner mit einer zentralen Bohrung 18 versehen, durch die eine Schraube 19 gesteckt ist. Die Schraube 19 wird in die Gewindebohrung 14 geschraubt und damit die Trennwand 10 aufgrund der Keilwirkung in der Schiene 7 befestigt.

Die Schiene 7 wird außerhalb des Bereichs des Keilstücks 15 mittels der Fliesenschicht 5 abgedeckt. Verbleibende Fugen zwischen der Fliesenschicht 5 und der Trennwand 10 werden mit Abdichtmaterial 20, 21, vorzugsweise Silikonkitt, abgedichtet.

Im Bereich des Keilstücks 15 wird die Schiene 7 mittels einer im Querschnitt T-förmigen Abdeckkappe 22 abgedeckt. Der Steg 23 der Abdeckkappe 22 ist gezahnt und in die gezahnte Haltenut 13 formschlüssig eingesteckt. Dabei liegt ein gerader Rand 24 des Dachs der Abdeckkappe 22 auf der Fliesenschicht 5 auf, während ein rechtwinklig abgebogener Rand 25 des Dachs der Abdeckkappe 22 an der Trennwand 10 anliegt und damit den Eintritt von Spritzwasser in die Nut 6 verhindert.

Die Befestigung der Trennwand 10 in der Schiene 7 kann grundsätzlich bereits mit nur einem Keilstück 15 erfolgen. Vorzugsweise sind aber zwei solcher Befestigungsstellen vorgesehen. Es können auch mehrere solcher Befestigungsstellen vorgesehen sein. Durch die vorbeschriebene Befestigungsstelle wird der Trennwand 10 ein außerordentlich fester Halt in der Schiene 7 gegeben.

## Patentansprüche

1. Dusch- oder Badewannenabtrennung mit einer im Querschnitt U-förmigen Schiene (7), mindestens einem Klemmkörper, einer Abdeckung für die Schiene (7) und einer Trennwand (10), insbesondere Glaswand, wobei die Trennwand (10) im Bereich ihrer einen Vertikalschmalseite in einer nut-förmigen Vertiefung einer Raumwand (1) festlegbar ist, und wobei in der Vertiefung die Schiene (7) befestigbar, und die Trennwand (10) im Bereich dieser Vertikalschmalseite mittels des mindestens einen Klemmkörpers festklemmbar ist,
**dadurch gekennzeichnet,**
**dass** als Klemmkörper ein mit der Schiene (7) verbindbares und in dieser angeordnetes Keilstück (15) mit einer an der Trennwand (10) anliegenden, geraden Seitenfläche (16) und einer dieser gegenüberliegenden, schrägen Seitenfläche (17) verwendet ist,
**dass** die Schiene (7) eine an die schräge Seitenfläche (17) angepasste Innenfläche (12) aufweist, dass die Abdeckung für die Schiene als Abdeckkappe (22) gebildet ist, und
**dass** die Schiene (7) auf der Seite der Innenfläche (12) eine Haltenut (13) zur Halterung der Abdeckkappe (22) aufweist.

2. Dusch- oder Badewannenabtrennung nach Anspruch 1,
**dadurch gekennzeichnet,**
**dass** das Keilstück (15) eine Bohrung (18) aufweist und mittels einer durch diese Bohrung gesteckten Schraube (19) in einer Gewindebohrung (14) der Schiene (7) an dieser befestigbar ist.

3. Dusch- oder Badewannenabtrennung nach Anspruch 1 oder 2,
**dadurch gekennzeichnet,**
**dass** die Schiene (7) außerhalb des Bereichs des Keilstücks (15) durch eine Deckschicht der Raumwand (1), insbesondere Fliesenschicht (5), und lediglich im Bereich des Keilstücks (15) durch die Abdeckkappe (22) abgedeckt ist.

4. Dusch- oder Badewannenabtrennung nach Anspruch 3,
**dadurch gekennzeichnet,**
**dass** die Abdeckkappe (22) im Querschnitt T-förmig ausgebildet ist und einen gezahnten Steg (23) aufweist und dass die Haltenut (13) der Schiene (7) gezahnt ist und den Steg (23) formschlüssig aufnimmt.

5. Dusch- oder Badewannenabtrennung nach Anspruch 4,
**dadurch gekennzeichnet,**
**dass** das Dach der Abdeckkappe (22) einen abgewinkelten, an der Trennwand (10) anliegenden Rand (25) aufweist.

6. Dusch- oder Badewannenabtrennung nach einem der Ansprüche 3 bis 5,
**dadurch gekennzeichnet,**
**dass** die verbleibenden Fugen zwischen Trennwand (10) und Deckschicht (5) durch Dichtungsmaterial, insbesondere Silikonkitt, abgedichtet sind.

## Claims

1. Shower or bath partition having a rail (7) that is U-shaped in cross-section, at least one clamping body, a covering for the rail (7) and a partition wall (10), more especially a glass wall, wherein the partition wall (10) is securable in the region of its one vertical narrow side in a groove-shaped recess of a room wall (1), and wherein the rail (7) is securable in the recess, and the partition wall (10) is clampable in the region of the said vertical narrow side through the intermediary of the at least one clamping body, **characterised in that** a wedge piece (15), which is connectable to the rail (7) and is disposed in the said rail, with a straight side face (16) that abuts against the partition wall (10) and an inclined side face (17) that is situated opposite the said side face is used as the clamping body, **in that** the rail (7) includes an inside face (12) that is adapted to the inclined side face (17), **in that** the covering for the rail is formed as cover cap (22) and **in that** the rail (7), on the side of the inside face (12), includes a retaining groove (13) for retaining the cover cap (22).

2. Shower or bath partition according to claim 1, **characterised in that** the wedge piece (15) includes a bore (18) and is securable to the rail (7) through the intermediary of a screw (19) inserted in a threaded bore in the said rail.

3. Shower or bath partition according to claim 1 or 2, **characterised in that** the rail (7) externally of the region of the wedge piece (15) is covered by a covering layer of the room wall (1), more especially a tile layer (5), and only in the region of the wedge piece (15) is covered by the covering cap (22).

4. Shower or bath partition according to claim 3, **characterised in that** the covering cap (22) is T-shaped in cross-section and includes a toothed web (23) and **in that** the retaining groove (13) of the rail (7) is toothed and accommodates the web (23) in a positive-locking manner.

5. Shower or bath partition according to claim 4, **characterised in that** the roof of the covering cap (22) includes an angled edge (25) that abuts against the partition wall (10).

6. Shower or bath partition according to one of claims 3 to 5, **characterised in that** the remaining joins between the partition wall (10) and the covering layer (5) are sealed by sealing material, more especially silicone mastic.

## Revendications

1. Séparation de douche ou de baignoire comprenant un rail (7) de section transversale en forme de U au moins une pièce de serrage, un recouvrement pour le rail (7) et une cloison (10), notamment en verre, la cloison (10) pouvant être fixée dans la partie de son côté étroit vertical dans une cavité en forme de rainure d'un mur d'une pièce et dans lequel le rail (7) peut être fixé dans la cavité et la cloison peut être serrée dans la partie de ce côté étroit vertical au moyen d'au moins une pièce de serrage,
**caractérisée**
**en ce qu'**il est utilisé, comme pièce de serrage, un coin (15) pouvant être relié au rail (7)et y être disposé et ayant une surface (16) latérale rectiligne s'applicant à la cloison (10) et une surface (17) latérale inclinée opposée à cette surface (16),
**en ce que** le rail (7) a une surface (12) intérieure adaptée à la surface (17) latérale inclinée de façon à ce que le recouvrement pour le rail soit sous la forme d'un chapeau (22) de couverture, et
**en ce que** le rail (7) a du côté de la surface (12) intérieure une rainure (13) de maintien du chapeau (22) de couverture.

2. Séparation de douche ou de bain suivant la revendication 1,
**caractérisé**
**en ce que** le coin (15) a un trou (18) et au moyen d'une vis (19) enfilée dans ce trou, peut être fixé au rail (7) dans un taraudage (14) de ce rail (7).

3. Séparation de douche ou de bain suivant la revendication 1 ou 2, **caractérisée en ce que** le rail (7) est recouvert, à l'extérieur de la partie du coin (15), d'une couche de finition du mur (1) de la pièce, notamment d'une couche (5) de carrelage, et est recouvert du chapeau (22) de couverture seulement dans la partie du coin (15).

4. Séparation de douche ou de bain suivant la revendication 3, **caractérisée en ce que** le chapeau (22) de couverture a une section transversale en forme de T et a une barrette (23) dentée et **en ce que** la rainure (13) de maintien du rail (7) est dentée et reçoit la barrette (23) à complémentarité de forme.

5. Séparation de douche ou de bain suivant la revendication 4, **caractérisée en ce que** le toit du chapeau (22) de couverture a un bord (25) coudé s'appliquant à la cloison (10).

6. Séparation de douche ou de bain suivant l'une des revendications 3 à 5, **caractérisée en ce** les jointures subsistantes entre la cloison (10) et la couche (5) de finition sont rendues étanches par du matériau d'étanchéité notamment par du mastic au silicone.
